# EUROPÄISCHE PATENTSCHRIFT

(11) **EP 2 765 359 B1**
(45) Veröffentlichungstag und Bekanntmachung des Hinweises auf die Patenterteilung: **27.03.2019**
(21) Anmeldenummer: 14000410.2
(22) Anmeldetag: 05.02.2014
(51) Int. Cl.: F24C 15/20, F24F 11/00

(54) **Verfahren zum Überwachen eines Luftstroms in einem Luftströmungskanal**
Method for monitoring an air flow in an air duct
Procédé de surveillance d'un flux d'air dans une gaine d'aération

(30) Priorität: 08.02.2013 DE 102013002120; 12.09.2013 DE 102013015122
(43) Veröffentlichungstag der Anmeldung: 13.08.2014
(73) Patentinhaber: Diehl AKO Stiftung & Co. KG, 88239 Wangen (DE)
(72) Erfinder: Weinmann, Martin, 88339 Bad Waldsee (DE)
(74) Vertreter: Diehl Patentabteilung

(56) Entgegenhaltungen:
- EP-A2- 1 519 113
- WO-A1-03/073007
- DE-A1- 2 816 406
- DE-A1-102004 013 453
- US-A- 4 040 042
- US-A1- 2006 085 095
- US-A1- 2007 151 068
- US-A1- 2011 185 895
- US-A1- 2012 138 051
- US-B1- 6 186 140

## Beschreibung

Die vorliegende Erfindung betrifft ein Verfahren zum Überwachen eines Luftstroms in einem Luftströmungskanal einer Dunstabzugshaube, eine Steuervorrichtung zum Ansteuern und Überwachen eines Lüftermotors in einem Luftströmungskanal einer Dunstabzugshaube sowie eine Dunstabzugshaube mit einer solchen Steuervorrichtung.

Dunstabzugshauben weisen üblicherweise einen Luftfilter auf, in dem insbesondere Fette und fetthaltige Bestandteile in den beim Kochen entstehenden Wrasen zurückgehalten werden. Es ist erforderlich, diese Luftfilter auszutauschen oder zu reinigen, wenn eine Sättigung bzw. ein bestimmter Sättigungsgrad des Luftfilters eintritt. Ein ähnliches System ist auch bei Staubsaugern bekannt.

Eine Sättigungsanzeige für Filter einer Dunstabzugshaube ist beispielsweise in der DE 101 58 851 A1 beschrieben. Hierbei wird zur Standzeiterfassung eines Filters für eine Dunstabzugshaube eine Zähleinrichtung mit variabler Zählergeschwindigkeit, die eine Funktion des Volumenstroms der Luftfördereinrichtung der Dunstabzugshaube ist, verwendet. Bei Erreichen eines vorbestimmten Zählerwertes wird ein optisches oder akustisches Signal ausgegeben, welches das Ende der Standzeit des Filters angibt.

Eine weitere Anzeigevorrichtung für den Verschmutzungsgrad eines Fettfilters einer Dunstabzugshaube ist in der DE 78 13 240 U1 beschrieben. Auch bei dieser Anzeigevorrichtung wird die Notwendigkeit des Wechsels oder der Reinigung des Filters angezeigt. Hierzu wird bei Erreichen eines vorbestimmten Zählerstandes eine Farbmarkierung hinter der Blende der Dunstabzugshaube sichtbar gemacht.

In der DE 28 52 472 A1 sind ein Verfahren und eine Vorrichtung zum Erfassen des Verschmutzungsgrades eines Luftfilters beschrieben, bei denen der elektrische Antriebsstrom für das Gebläse in eine proportionale Wärmemenge umgewandelt und mit dieser Wärmemenge eine Flüssigkeit in die umgebende Atmosphäre verdampft wird, wobei die Flüssigkeitspegeldifferenz in Bezug auf einen Anfangspegel als Maß für den Verschmutzungsgrad dient. Mit dieser Vorrichtung kann der Verschmutzungsgrad des Filters relativ genau erfasst werden. Nachteilig ist allerdings die relativ aufwändige Konstruktion der Vorrichtung. Zudem muss bei einem Filterwechsel der Behälter, in dem die Flüssigkeit aufgenommen ist, ausgetauscht werden, was die Handhabung der Vorrichtung umständlich macht und zu erhöhten Instandhaltungskosten führt.

Die DE 25 09 032 C2 beschreibt eine Vorrichtung zur Anzeige der Sättigung eines Fettfilters von Dunstabzugshauben, bei welcher auf dem Fettfilter ein den Sättigungszustand anzeigendes Umschlagpapier angeordnet ist.

Die DE 10 2005 020 321 A1 offenbart eine Dunstabzugshaube, bei welcher ein Sättigungsgrad des Luftfilters anhand der Standzeit ermittelt und einem Benutzer über eine Sättigungsanzeige mit wenigstens zwei Anzeigeeinheiten angezeigt wird.

Die US 4,040,042 A offenbart eine Dunstabzugshaube, bei welcher anhand der Leistungsaufnahme des Lüftermotors eine Verschmutzung des Luftfilters erkannt und ein Warnhinweis ausgegeben wird.

Die DE 28 16 406 A1 beschreibt eine Schaltungsanordnung zur Steuerung einer Dunstabzugshaube, mit welcher anhand der Drehzahl des Ventilators eine Sättigung des Filters erkannt wird.

Weitere elektronische Geräte mit einer Luftstromförderung, welche eine Störung im Luftströmungskanal mittels eines Betriebsparameters des Lüftermotors erkennen können, sind zum Beispiel aus der US 2012/0138051A1, der EP 1 519 113 A2 und der DE 10 2004 013 453 A1 bekannt.

Die US 6,186,140 B1 beschreibt ein Atmungssystem, bei dem eine Nutzungsdauer erfasst wird und ein optischer und/oder akustischer Hinweis auf ein Lebensdauerende des Luftfilters ausgegeben wird.

Die US 2011/0185895 A1 offenbart ein Verfahren zur Überwachung eines Luftfilters, bei dem ein Differenzdruck vor und nach dem Luftfilter im Luftströmungskanal erfasst und aus diesem auf eine Verstopfung des Luftfilters geschlossen wird. Über LEDs wird dem Benutzer die Filterverstopfung oder ein Verstopfungsgrad des Luftfilters angezeigt.

Aus der WO 03/073007 A1 ist eine Dunstabzugshaube bekannt, bei der mittels eines Sensors, Messfühlers oder dergleichen ein Verschmutzungs- bzw. Sättigungsgrad einer Filtereinheit bestimmt und optisch und/oder akustisch angezeigt wird.

Der Erfindung liegt die Aufgabe zugrunde, ein verbessertes Verfahren zum Überwachen eines Luftstroms in einem Luftströmungskanal einer Dunstabzugshaube zu schaffen, mit welchem eine Störung im Luftströmungskanal auf einfache Weise und frühzeitig erkannt werden kann.

Diese Aufgabe wird gelöst durch die Lehre der unabhängigen Ansprüche. Besonders bevorzugte Ausgestaltungen und Weiterbildungen der Erfindung sind Gegenstand der abhängigen Ansprüche.

Das erfindungsgemäße Verfahren zum Überwachen eines Luftstroms in einem Luftströmungskanal einer Dunstabzugshaube, in welchem ein von einem Lüftermotor angetriebenes Lüfterrad und wenigstens ein Luftfilter angeordnet sind, enthält die folgenden Schritte:
- Erfassen wenigstens eines Betriebsparameters oder einer Veränderung wenigstens eines Betriebsparameters des Lüftermotors; und
- Erkennen einer Störung im Luftströmungskanal, falls der erfasste Betriebsparameter oder die erfasste Veränderung des Betriebsparameters einen vorbestimmten Grenzwert überschreitet.

Der Betriebsparameter des Lüftermotors ist dabei ein Quotient aus einem Drehmoment am Lüfterrad und einer Drehzahl des Lüftermotors. Zudem wird ein Grad der Störung im Luftströmungskanal erkannt und wird beim Erkennen einer Störung im Luftströmungskanal ein Warnhinweis ausgegeben, der auch zwischen dem Grad der erkannten Störung im Luftströmungskanal differenziert.

Dem Verfahren der Erfindung liegt die Idee zugrunde, aus einem Betriebsparameter des Lüftermotors auf einen Luftvolumenstrom im Luftströmungskanal zu schließen bzw. aus einer Veränderung eines Betriebsparameters des Lüftermotors auf eine Veränderung eines Luftvolumenstroms im Luftströmungskanal zu schließen. Da der Luftvolumenstrom bzw. seine Veränderung unmittelbar mit einer etwaigen Störung im Luftströmungskanal zusammenhängen, kann so eine Störung im Luftströmungskanal erkannt werden, wenn der erfasste Betriebsparameter oder die erfasste Veränderung des Betriebsparameters einen vorbestimmten Grenzwert überschreitet.

Mit dem erfindungsgemäßen Verfahren lässt sich eine Störung im Luftströmungskanal auf einfache Weise detektieren. Zum Erkennen einer Störung im Luftströmungskanal sind insbesondere keine speziellen Messgeräte erforderlich. Da die Erkennung einer Störung im Luftströmungskanal auf der Erfassung wenigstens eines Betriebsparameters des Lüftermotors oder einer Veränderung wenigstens eines Betriebsparameters des Lüftermotors basiert und derartige Betriebsparameter in der Regel von einer Steuervorrichtung eines entsprechenden elektronischen Haushaltsgeräts ohnehin ermittelt bzw. überwacht werden, kann das Verfahren der Erfindung auf einfache Weise ohne besondere Modifizierung des jeweiligen Haushaltsgeräts implementiert werden.

Mit Hilfe des erfindungsgemäßen Verfahrens lässt sich nicht nur das Vorliegen einer Störung im Luftströmungskanal erkennen, wenn eine Behebung dieser Störung für die weitere ordnungsgemäße Nutzung des jeweiligen Haushaltsgeräts zwingend erforderlich ist, sondern es kann auch bereits zu einem früheren Zeitpunkt ein Grad der Störung im Luftströmungskanal erkannt oder auf eine in näherer Zukunft anstehende Störungsbehebung hingewiesen werden. Es ist daher möglich, frühzeitig auf eine Störung zu reagieren oder sich frühzeitig auf das Beheben einer Störung vorzubereiten (z.B. durch Beschaffen von entsprechenden Ersatz- oder Reparaturmaterialien).

Unter einer "Störung im Luftströmungskanal" soll in diesem Zusammenhang jede Art von Beeinträchtigung des Luftvolumenstroms im Luftströmungskanal verstanden werden, welche die Leistung des jeweiligen Haushaltsgeräts insbesondere negativ beeinflusst. Hierzu zählen insbesondere, aber nicht ausschließlich eine Verschmutzung oder Sättigung des Luftfilters, eine Blockade des Abluftkanals (z.B. durch defekte Jalousien), eine Verschmutzung oder Störung des Lüfterrades und dergleichen. Der "Luftströmungskanal" weist in diesem Zusammenhang insbesondere eine Ansaugzone stromauf des Lüfterrades und einen Abluftkanal stromab des Lüfterrades auf.

Eine Störung im Luftströmungskanal kann mit dem erfindungsgemäßen Verfahren auf Basis des bestimmten Betriebsparameters oder der bestimmten Veränderung des Betriebsparameters erkannt werden. Das "Überschreiten des vorbestimmten Grenzwerts" soll in diesem Zusammenhang ein Überschreiten / Erreichen eines maximalen Grenzwertes bzw. ein Unterschreiten / Erreichen eines minimalen Grenzwertes umfassen.

Das Verfahren der Erfindung ist bei allen Arten von Lüftermotoren einsetzbar, insbesondere bei Asynchronmotoren, Einphasen-Asynchronmotoren mit Kondensator, Spaltpolmotoren, DC-Motoren oder bürstenlosen Permanentmagnet-Motoren mit elektronischer Kommutierung. Letztgenannter ist für das hier vorgeschlagene Verfahren besonders günstig, da er üblicherweise eine elektronische Kommutierungseinrichtung wie beispielsweise einen Frequenzumrichter aufweist, mit dessen Hilfe die Erfassung der Motorvariablen bzw. Betriebsparameter des Lüftermotors ohne Zusatzaufwand an Messtechnik möglich ist, da ein solcher Frequenzumrichter solche Messeinrichtungen oft bereits impliziert.

Gemäß der Erfindung wird beim Erkennen einer Störung im Luftströmungskanal ein Warnhinweis ausgegeben, der auch zwischen dem Grad der erkannten Störung im Luftströmungskanal differenziert. Bei dem Warnhinweis handelt es sich vorzugsweise um ein optisches Signal und/oder ein akustisches Signal.

In einer bevorzugten Ausgestaltung der Erfindung wird in einem störungsfreien Zustand des Luftströmungskanal ein Referenzwert des wenigstens einen Betriebsparameters des Lüftermotors bestimmt. Anschließend kann eine Störung im Luftströmungskanal erkannt werden, falls der im weiteren Betrieb der Dunstabzugshaube erfasste Betriebsparameter um einen vorbestimmten absoluten oder prozentualen Wert von diesem Referenzwert abweicht. Als störungsfreier Zustand des Luftströmungskanals wird vorzugsweise ein Zustand bei einer ersten Inbetriebnahme der jeweiligen Dunstabzugshaube, einer Inbetriebnahme der jeweiligen Dunstabzugshaube nach einem Reinigen oder Austauschen des Luftfilters, einer Inbetriebnahme der jeweiligen Dunstabzugshaube nach Beheben einer anderen Störung, einer entsprechenden Eingabe (z.B. Betätigung einer Rücksetztaste) durch einen Benutzer, und dergleichen bezeichnet. Der Referenzwert des Betriebsparameters wird dabei vorzugsweise analog zur Erfassung des Betriebsparameters im normalen Betrieb der jeweiligen Dunstabzugshaube bestimmt.

In einer bevorzugten Ausgestaltung der Erfindung wird aus dem wenigstens einen erfassten Betriebsparameter des Lüftermotors oder der erfassten Veränderung des wenigstens einen Betriebsparameters zunächst ein vom Lüfterrad erzeugter Luftvolumenstrom oder eine Veränderung eines vom Lüfterrad erzeugten Luftvolumenstroms bestimmt und dann eine Störung im Luftströmungskanal erkannt, falls der bestimmte Luftvolumenstrom oder die bestimmte Veränderung des Luftvolumenstroms einen vorbestimmten Grenzwert überschreitet.

Gemäß der Erfindung wird der Quotient aus Drehmoment am Lüfterrad und Drehzahl bestimmt, um daraus auf eine Änderung des geförderten Luftvolumenstroms des Lüfterrades zu schließen. Es kann dann ein Signal an den Benutzer ausgegeben werden, mit der Aufforderung, den Luftfilter zu reinigen oder eine Störung am Abluftkanal wie z.B. blockierte Jalousien am Austritt des Abluftkanals zu beheben. Dieser Quotient kann sowohl bei konstanter Drehzahl des Lüftermotors bzw. des Lüfterrades also auch bei sich ändernden Drehzahlen ermittelt werden.

In einer weiteren bevorzugten Ausgestaltung der Erfindung wird der wenigstens eine Betriebsparameter des Lüftermotors über mehrere Motorumdrehungen hinweg erfasst. Anschließend wird der erfasste Betriebsparameter vorzugsweise als Mittelwert oder als Integral des Messwertes weiter verarbeitet. Auf diese Weise kann die Zuverlässigkeit der Störungserkennung verbessert werden. Gegenstand der Erfindung ist auch eine Steuervorrichtung zum Ansteuern und Überwachen eines Lüftermotors in einem Luftströmungskanal einer Dunstabzugshaube, die ausgestaltet ist zum Erkennen einer Störung im Luftströmungskanal, falls ein Betriebsparameter oder eine Veränderung eines Betriebsparameters einen vorbestimmten Grenzwert überschreitet, und eine Anzeigevorrichtung zum Ausgeben eines Warnhinweises beim Erkennen einer Störung im Luftströmungskanal aufweist. Der Betriebsparameter des Lüftermotors ist dabei ein Quotient aus einem Drehmoment am Lüfterrad und einer Drehzahl des Lüftermotors. Die Steuervorrichtung ist ferner ausgestaltet, um auch einen Grad der Störung im Luftströmungskanal zu erkennen und einen Warnhinweis auszugeben, der auch zwischen dem Grad der erkannten Störung im Luftströmungskanal differenziert.

Mit dieser Steuervorrichtung können die gleichen Vorteile wie mit dem oben beschriebenen Verfahren der Erfindung erzielt werden. Außerdem gelten die obigen Ausführungen zu Begriffsdefinitionen und bevorzugten Ausgestaltungen in entsprechender Weise auch für die erfindungsgemäße Steuervorrichtung.

Gegenstand der Erfindung ist schließlich auch eine Dunstabzugshaube mit einem Luftströmungskanal, einem im Luftströmungskanal angeordneten Lüfterrad, einem Lüftermotor zum Antreiben des Lüfterrades, wenigstens einem im Luftströmungskanal angeordneten Luftfilter und einer erfindungsgemäßen Steuervorrichtung.

Obige sowie weitere Merkmale und Vorteile der Erfindung werden aus der nachfolgenden Beschreibung eines bevorzugten, nicht-einschränkenden Ausführungsbeispiels anhand der beiliegenden Zeichnung besser verständlich. Darin zeigt die einzige Figur 1 eine schematische Darstellung des Aufbaus einer Dunstabzugshaube als ein Beispiel einer Luftstromfördervorrichtung gemäß der vorliegenden Erfindung.

Die Dunstabzugshaube 1 weist eine haubenförmige Ansaugzone 12, einen Ventilator 2 mit einem Lüfterrad 3 und einen Lüftermotor 5 zum Antreiben des Lüfterrades 3 und einen Abluftkanal 13 zum Ableiten des Abluftstroms 4 auf. Die Ansaugzone 12, der Bereich des Ventilators 2 und der Abluftkanal 13 bilden zusammen den Luftströmungskanal der Dunstabzugshaube 1.

Im Bereich der Ansaugzone 12, d.h. stromauf des Ventilators 2 bzw. seines Lüfterrades 3 ist wenigstens ein Luftfilter bzw. Fettfilter 9 angeordnet. Am Austritt des Abluftkanals 13 ist beispielsweise eine Jalousie 10 angebracht.

Der Ventilator 2 bzw. sein Lüftermotor 5 wird von einer Steuervorrichtung 6 vorzugsweise in der Art eines Frequenzumrichters angesteuert, welche insbesondere einen Controller 7, eine Leistungsstufe 8 und eine Bedien- und Anzeigevorrichtung 11 aufweist.

Der Frequenzumrichter 6 kann die Drehzahlen des Lüfterrades 3 des Ventilators 2 mittels des Controllers 7 vorzugsweise kontinuierlich steuern. Er verfügt über die Leistungsstufe 8 mit Motorstrom- und Motorspannungs-Messung und kann so die elektrische Leistungsaufnahme des Lüftermotors 5 erfassen. Des Weiteren kann er aus den Strom- und Spannungswerten den Wicklungswiderstand des Lüftermotors 5 und damit die Motortemperatur bestimmen. Mit dem im Controller 7 des Frequenzumrichters 6 hinterlegten Motormodell und der Motortemperatur kann mit Hilfe der gesteuerten und gemessenen Motorvariablen wie z.B. der Motorspannung und des Motorstroms das Motordrehmoment oder die mechanische Leistung am Lüfterrad 3 oder ein der mechanischen Last äquivalenter Wert bestimmt werden.

Bei der Inbetriebnahme oder nach jeder Bestätigung des Benutzers, dass der Luftfilter 9 gereinigt und der Abluftkanal mit den Jalousien 10 in Ordnung ist, misst der Controller 7 einen äquivalenten Wert für die mechanische Last am Lüfterrad 3 für eine oder mehrere Drehzahlen und hinterlegt diesen Messwert als Referenzwert in seinem digitalen Speicher. Für die Ermittlung des Referenzwertes sind vielfältige digitale Filter einsetzbar, insbesondere die Mittelung über eine größere Anzahl von ganzzahligen Umdrehungen des Lüfterrades ist eine bevorzugte Filtermethode.

Im weiteren Betriebsverlauf ermittelt der Controller 7 des Frequenzumrichters 6 bei Betrieb fortlaufend den aktuellen äquivalenten Wert für die mechanische Last am Lüfterrad 3 und vergleicht diesen mit dem abgespeicherten Referenzwert. Für die digitale Filterung dieses äquivalenten Wertes können wieder vorteilhaft dieselben Filter eingesetzt werden wie zur Bestimmung der Referenzwerte.

Falls dieser äquivalente Wert für die mechanische Last den Referenzwert um einen bestimmten Wert unterschreitet, kann ein Signal zur Reinigung des Luftfilters 9 und Kontrolle des Abluftkanals 13 ausgegeben werden.

Falls der Controller 7 des Frequenzumrichters 6 kontinuierlich an Versorgungsspannung liegt, können zudem die Betriebszeiten kontinuierlich aufgezeichnet werden, und die Motortemperaturmessung kann z.B. immer wieder kalibriert werden, wenn längere Stillstandzeiten vorlagen und für die Motortemperatur des Lüfters normale Umgebungstemperaturen anzunehmen sind.

Der Controller 7 kann auch über einen nicht flüchtigen Speicher verfügen, um bei einem Ausfall der Versorgungsspannung die Betriebsdaten abzuspeichern. Dadurch kann das vorliegende Verfahren auch beliebig mit aus dem Stand der Technik bekannten Verfahren kombiniert werden. Diese bekannten Verfahren integrieren z.B. die Betriebszeiten oder die Lüfterleistungen auf, um dem Benutzer so ein Signal zur Reinigung des Luftfilters 9 zu geben.

Auf dem Frequenzumrichter 6 kann in einer bevorzugten kostengünstigen Ausführungsform die Bedien- und Anzeigevorrichtung 11 integriert sein, so dass nur eine elektronische Steuerung zu montieren ist. Diese Anzeigevorrichtung 11 kann z.B. unter anderem auch ein (optisches und/oder akustisches) Signal zur Aufforderung, den Luftfilter 9 zu reinigen, ausgeben. Die Bedien- und Anzeigevorrichtung 11 kann alternativ auch separat von Controller 7 und Leistungsstufe 8 an der Dunstabzugshaube 1 vorgesehen sein.

## Patentansprüche

1. Verfahren zum Überwachen eines Luftstroms in einem Luftströmungskanal (12, 13) einer Dunstabzugshaube, in welchem ein von einem Lüftermotor (5) angetriebenes Lüfterrad (3) und wenigstens ein Luftfilter (9) angeordnet sind, mit den Schritten:
- Erfassen wenigstens eines Betriebsparameters oder einer Veränderung wenigstens eines Betriebsparameters des Lüftermotors (5); und
- Erkennen einer Störung im Luftströmungskanal (12, 13), falls der erfasste Betriebsparameter oder die erfasste Veränderung des Betriebsparameters einen vorbestimmten Grenzwert überschreitet,
**dadurch gekennzeichnet, dass**
der Betriebsparameter des Lüftermotors ein Quotient aus einem Drehmoment am Lüfterrad und einer Drehzahl des Lüftermotors ist;
auch ein Grad der Störung im Luftströmungskanal (12, 13) erkannt wird; und
beim Erkennen einer Störung im Luftströmungskanal (12, 13) ein Warnhinweis ausgegeben wird, der auch zwischen dem Grad der erkannten Störung im Luftströmungskanal (12, 13) differenziert.

2. Verfahren nach Anspruch 1,
**dadurch gekennzeichnet, dass**
ein vom Lüfterrad (3) erzeugter Luftvolumenstrom oder eine Veränderung eines vom Lüfterrad (3) erzeugten Luftvolumenstroms aus dem wenigstens einen erfassten Betriebsparameter des Lüftermotors (5) oder der erfassten Veränderung des wenigstens einen Betriebsparameters bestimmt wird und dann eine Störung im Luftströmungskanal (12, 13) erkannt wird, falls der bestimmte Luftvolumenstrom oder die bestimmte Veränderung des Luftvolumenstroms einen vorbestimmten Grenzwert überschreitet.

3. Verfahren nach einem der vorhergehenden Ansprüche,
**dadurch gekennzeichnet, dass**
in einem störungsfreien Zustand des Luftströmungskanals (12, 13) ein Referenzwert des wenigstens einen Betriebsparameters des Lüftermotors (5) bestimmt wird.

4. Verfahren nach einem der vorhergehenden Ansprüche,
**dadurch gekennzeichnet, dass**
der wenigstens eine Betriebsparameter des Lüftermotors (5) oder seine Veränderung über mehrere Motorumdrehungen hinweg erfasst wird.

5. Steuervorrichtung (6) zum Ansteuern und Überwachen eines Lüftermotors (5) in einem Luftströmungskanal (12, 13) einer Dunstabzugshaube (1), ausgestaltet zum Erkennen einer Störung im Luftströmungskanal (12, 13), falls ein Betriebsparameter oder eine Veränderung eines Betriebsparameters einen vorbestimmten Grenzwert überschreitet, und mit einer Anzeigevorrichtung (11) zum Ausgeben eines Warnhinweises beim Erkennen einer Störung im Luftströmungskanal (12, 13),
**dadurch gekennzeichnet, dass**
der Betriebsparameter des Lüftermotors ein Quotient aus einem Drehmoment am Lüfterrad und einer Drehzahl des Lüftermotors ist; und
die Steuervorrichtung (6) ausgestaltet ist, um auch einen Grad der Störung im Luftströmungskanal (12, 13) zu erkennen und einen Warnhinweis auszugeben, der auch zwischen dem Grad der erkannten Störung im Luftströmungskanal (12, 13) differenziert.

6. Dunstabzugshaube (1), mit
einem Luftströmungskanal (12, 13),
einem im Luftströmungskanal (12, 13) angeordneten Lüfterrad (3) und einem Lüftermotor (5) zum Antreiben des Lüfterrades,
einer Steuervorrichtung (6) zum Ansteuern und Überwachen des Lüftermotors (5) nach Anspruch 5, und
wenigstens einem im Luftströmungskanal (12, 13) angeordneten Luftfilter (9).

## Claims

1. Method for monitoring an air flow in an air flow duct (12, 13) of an extractor hood, in which air flow duct (12, 13) a fan impeller (3) which is driven by a fan motor (5) and at least one air filter (9) are arranged, having the steps:
- detection of at least one operating parameter or a change in at least one operating parameter of the fan motor (5); and
- detection of a disruption in the air flow duct (12, 13) if the detected operating parameter or the detected change in the operating parameter exceeds a predefined limit value,
**characterized in that**
the operating parameter of the fan motor is a quotient of a torque on the fan impeller and a rotational speed of the fan motor;
an extent of the disruption in the air flow duct (12, 13) is also detected; and,
if a disruption in the air flow duct (12, 13) is detected, a warning is output which also differentiates between the extent of the detected disruption in the air flow duct (12, 13).

2. Method according to Claim 1,
**characterized in that**
a volumetric air flow which is generated by the fan impeller (3) or a change in a volumetric air flow which is generated by the fan impeller (3) is determined from the at least one detected operating parameter of the fan motor (5) or the detected change in the at least one operating parameter, and a disruption in the air flow duct (12, 13) is then detected if the determined volumetric air flow or the determined change in the volumetric air flow exceeds a predefined limit value.

3. Method according to either of the preceding claims,
**characterized in that**
a reference value of the at least one operating parameter of the fan motor (5) is determined in a disruption-free state of the air flow duct (12, 13).

4. Method according to one of the preceding claims,
**characterized in that**
the at least one operating parameter of the fan motor (5) or its change is detected over a plurality of motor revolutions.

5. Control apparatus (6) for actuating and monitoring a fan motor (5) in an air flow duct (12, 13) of an extractor hood (1), configured to detect a disruption in the air flow duct (12, 13) if an operating parameter or a change in an operating parameter exceeds a predefined limit value, and having a display apparatus (11) for outputting a warning if a disruption in the air flow duct (12, 13) is detected,
**characterized in that**
the operating parameter of the fan motor is a quotient of a torque on the fan impeller and a rotational speed of the fan motor; and
the control apparatus (6) is configured to also detect an extent of the disruption in the air flow duct (12, 13) and to output a warning which also differentiates between the extent of the detected disruption in the air flow duct (12, 13).

6. Extractor hood (1), having
an air flow duct (12, 13),
a fan impeller (3) which is arranged in the air flow duct (12, 13) and a fan motor (5) for driving the fan impeller, a control apparatus (6) for actuating and monitoring the fan motor (5) according to Claim 5, and
at least one air filter (9) which is arranged in the air flow duct (12, 13).

## Revendications

1. Procédé de surveillance d'un courant d'air dans un conduit d'écoulement d'air (12, 13) d'une hotte aspirante, dans lequel sont disposés une roue de ventilateur (3) entraînée par un moteur de ventilateur (5) et au moins un filtre à air (9), comprenant les étapes suivantes :
- acquisition d'au moins un paramètre de fonctionnement ou d'une modification d'au moins un paramètre de fonctionnement du moteur de ventilateur (5) ;
et
- reconnaissance d'une perturbation dans le conduit d'écoulement d'air (12, 13) dans le cas où le paramètre de fonctionnement acquis ou la modification acquise du paramètre de fonctionnement dépasse une valeur limite prédéterminée,
**caractérisé en ce que**
le paramètre de fonctionnement du moteur de ventilateur est un quotient d'un couple au niveau de la roue de ventilateur et d'une vitesse de rotation du moteur de ventilateur ;
un degré de la perturbation dans le conduit d'écoulement d'air (12, 13) est également reconnu ;
et
lors d'une reconnaissance d'une perturbation dans le conduit d'écoulement d'air (12, 13), une notification d'alerte est délivrée, laquelle fait également la différence entre le degré de perturbation reconnu dans le conduit d'écoulement d'air (12, 13).

2. Procédé selon la revendication 1, **caractérisé en ce qu'**un débit volumique d'air généré par la roue de ventilateur (3) ou une modification d'un débit volumique d'air généré par la roue de ventilateur (3) est déterminé(e) à partir de l'au moins un paramètre de fonctionnement acquis du moteur de ventilateur (5) ou de la modification acquise de l'au moins un paramètre de fonctionnement et une perturbation dans le conduit d'écoulement d'air (12, 13) est alors reconnue dans le cas où le débit volumique d'air déterminé ou la modification déterminée du débit volumique d'air dépasse une valeur limite prédéterminée.

3. Procédé selon l'une des revendications précédentes, **caractérisé en ce que** dans un état sans perturbation du conduit d'écoulement d'air (12, 13), une valeur de référence de l'au moins un paramètre de fonctionnement du moteur de ventilateur (5) est déterminée.

4. Procédé selon l'une des revendications précédentes, **caractérisé en ce que** l'au moins un paramètre de fonctionnement du moteur de ventilateur (5) ou sa modification est acquis(e) sur plusieurs tours du moteur.

5. Dispositif de commande (6) destiné à exciter et à surveiller un moteur de ventilateur (5) dans un conduit d'écoulement d'air (12, 13) d'une hotte aspirante (1), configuré pour reconnaître une perturbation dans le conduit d'écoulement d'air (12, 13) dans le cas où un paramètre de fonctionnement ou une modification d'un paramètre de fonctionnement dépasse une valeur limite prédéterminée, et comprenant un dispositif d'affichage (11) destiné à délivrer une notification d'alerte dans le cas de la reconnaissance d'une perturbation dans le conduit d'écoulement d'air (12, 13)
**caractérisé en ce que**
le paramètre de fonctionnement du moteur de ventilateur est un quotient d'un couple au niveau de la roue de ventilateur et d'une vitesse de rotation du moteur de ventilateur ; et
le dispositif de commande (6) est configuré pour reconnaître également un degré de la perturbation dans le conduit d'écoulement d'air (12, 13) et délivrer une notification d'alerte, laquelle fait également la différence entre le degré de perturbation reconnu dans le conduit d'écoulement d'air (12, 13).

6. Hotte aspirante (1), comprenant
un conduit d'écoulement d'air (12, 13),
une roue de ventilateur (3) disposée dans le conduit d'écoulement d'air (12, 13) et un moteur de ventilateur (5) destiné à entraîner la roue de ventilateur,
un dispositif de commande (6) destinée à exciter et à surveiller le moteur de ventilateur (5) selon la revendication 5, et
au moins un filtre à air (9) disposé dans le conduit d'écoulement d'air (12, 13).
